# EUROPÄISCHE PATENTSCHRIFT

(11) **EP 1 012 462 B1**
(45) Veröffentlichungstag und Bekanntmachung des Hinweises auf die Patenterteilung: **18.07.2001**
(21) Anmeldenummer: 98951277.7
(22) Anmeldetag: 08.09.1998
(51) Int. Cl.: F02D 41/06

(54) **VERFAHREN ZUM BESTIMMEN EINES BETRIEBSPARAMETERS FÜR DEN START EINER BRENNKRAFTMASCHINE**
METHOD FOR DETERMINING AN OPERATION PARAMETER FOR THE STARTING OF AN INTERNAL COMBUSTION ENGINE
PROCEDE PERMETTANT DE DETERMINER UN PARAMETRE DE FONCTIONNEMENT DESTINE AU DEMARRAGE D'UN MOTEUR A COMBUSTION INTERNE

(30) Priorität: 12.09.1997 DE 19740192
(43) Veröffentlichungstag der Anmeldung: 28.06.2000
(73) Patentinhaber: SIEMENS AKTIENGESELLSCHAFT, 80333 München (DE)
(72) Erfinder: PRZYMUSINSKI, Achim, D-93049 Regensburg (DE); HARTKE, Andreas, D-93049 Regensburg (DE); HEINITZ, Dirk, D-93152 Schönhofen (DE)
(86) Internationale Anmeldenummer: DE9802656
(87) Internationale Veröffentlichungsnummer: WO9914474

(56) Entgegenhaltungen:
- EP-A- 0 206 272
- GB-A- 2 146 800
- US-A- 4 964 386
- PATENT ABSTRACTS OF JAPAN vol. 015, no. 146 (M-1102), 12. April 1991 & JP 03 023329 A (KUBOTA LTD), 31. Januar 1991

## Beschreibung

Die Erfindung betrifft ein Verfahren zum Bestimmen eines Betriebsparameters für den Start einer Brennkraftmaschine, insbesondere zum Bestimmen der einzuspritzenden Kraftstoffmasse, gemäß dem Oberbegriff des Anspruchs 1.

Eine Brennkraftmaschine kann ohne besondere Regelung gestartet werden, wenn der Startvorgang mit Hilfe einer Startfunktion durchgeführt wird. Diese Funktion berechnet in Abhängigkeit der Betriebsparameter, z.B. der Kühlmitteltemperatur und der Drehzahl aus mehreren Kennfeldern einen oder mehrere Parameter für das Einspritzsystem, mit denen dann die Brennkraftmaschine gestartet wird. Ist dann eine bestimmte Leerlaufdrehzahl erreicht, so wird auf die Drehzahlregelung umgeschaltet. Schwierigkeiten ergeben sich daraus, daß das gleiche Startverhalten bei sehr unterschiedlichen Betriebsparametern erzielt werden soll.

Der Startvorgang mit Hilfe der Startfunktion ist in Fig. 3 dargestellt. Sobald die Drehzahl der Brennkraftmaschine mit Hilfe des Anlassers die Drehzahl N_{ST} erreicht hat, folgt die Einspritzung der Kraftstoffmasse m während der Zeit zwischen t1 und t2 entsprechend der vorgenannten Funktion. Ab dem Zeitpunkt t2 übernimmt der Drehzahlregler die Regelung der Brennkraftmaschine. Dies führt zu einem starken Überschwingen der Drehzahl N beim Startvorgang, bis endlich die Leerlaufdrehzahl N_SOLL erreicht ist. Bei der Vorgabe dieser Funktion müssen, um ein Überschwingen zu vermeiden und eine Reproduzierbarkeit der Startvorgänge zu erhalten, alle Quereinflüsse in der Startfunktion berücksichtigt werden, da es sich bei der Funktion um eine Steuerung handelt

Ferner ist ein rechnergesteuertes Einspritzsystem für Dieselmotoren bekannt (DE 30 09 627 C2), wobei die Steuerung der Anlaßventile beim Anlaßbeginn und der Auslösewinkel für den Einspritzvorgang abhängig vom Kurbelwellenwinkel mit einem besonderen Programm berechnet wird.

Somit liegt der Erfindung die Aufgabe zugrunde, das Start- bzw. Anlaßverhalten einer Brennkraftmaschine zu verbessern.

Die genannte Aufgabe wird mit den Merkmalen des Patentanspruchs 1 gelöst. Vorteilhafte Weiterbildungen sind in den Unteransprüchen gekennzeichnet.

Erfindungsgemäß erfolgt der Startvorgang mit einem Regler, insbesondere dem ohnehin vorhandenen Drehzahl- bzw. Leerlaufregler, der für den Startvorgang mit einem Parameter, insbesondere der Kraftstoffmasse, initialisiert wird. Dieser Parameter, der zu Beginn des Startvorgangs dem Regler zugeführt wird, ist von verschiedenen Betriebsparametern der Brennkraftmaschine abhängig und ist in einer Kennlinie in Abhängigkeit von der Kühlmitteltemperatur im Steuergerät der Brennkraftmaschine abgespeichert. Nach Vorgabe der Initialisierung erfolgt dann die Beschleunigung der Brennkraftmaschine auf Leerlaufdrehzahl mit Hilfe des Reglers. Dadurch ergibt sich ein besseres Startverhalten und das Problem des Einschwingvorganges auf die Leerlaufdrehzahl, wie es sich bei Anwendung der Startfunktion stellt, tritt nicht auf. Ein besonderer Vorteil liegt darin, daß der Startvorgang mit Hilfe des Drehzahlreglers erfolgt, der ohnehin im Steuergerät vorgesehen ist und damit einen erweiterten Anwendungsbereich erhält.

Ein Ausführungsbeispiel der Erfindung ist nachstehend anhand der Zeichnung näher erläutert. Es zeigt:
- Fig. 1: ein Blockschaltbild eines Drehzahlreglers,
- Fig. 2: den Verlauf von eingespritzter Kraftstoffmasse und der Drehzahl nach dem erfindungsgemäßen Verfahren;
- Fig. 3: den Verlauf von eingespritzer Kraftstoffmasse und der Drehzahl bei Vorgabe einer Startfunktion

In Fig. 1 ist ein Drehzahlregler 1 dargestellt, der aus einer Differenz DIFF zwischen einer Solldrehzahl N_SOLL und der Istdrehzahl N eine Kraftstoffmasse m (Stellgröße) berechnet. Mit diesem Ausgangssignal des Reglers 1 wird ein nicht dargestelltes Einspritzventil angesteuert.

Für den Start wird der Regler 1 mit einer Kraftstoffmasse I initialisiert. Der Parameter I wird vorzugsweise aus einer Kennlinie in Abhängigkeit von der Kühlmitteltemperatur entnommen. Dieser Parameter bestimmt die Kraftstoffmasse für die erste Einspritzung, die zu Beginn des Startvorgangs erfolgt.

Fig. 2 zeigt den zeitlichen Verlauf der eingespritzten Kraftstoffmasse m. Ist eine bestimmte Anlasserdrehzahl N_{ST} erreicht, so erfolgt die erste durch die Initialisierung I vorbestimmte Einspritzung, die Kurve m steigt steil an. Ausgehend von dem Initialisierungswert I wird dann vom Regler 1 die einzuspritzende Kraftstoffmasse berechnet, so daß sich die Drehzahl N an den Sollwert N_SOLL annähert ohne daß es zu den in Fig. 3 dargestellten Einschwingvorgängen kommt. Nach Fig. 2 ergibt sich über die Regelung ein besseres und reproduzierbares Startverhalten. Das Geräuschverhalten sowie die Abgasemission während des Startvorganges sind verbessert. Somit kann durch eine einfache Vorgabe des Initialisierungswertes I für den Drehzahlregler der Rechneraufwand für den Startvorgang wesentlich verringert werden.

## Patentansprüche

1. Verfahren zum Starten einer Brennkraftmaschine, bei dem dem Einspritzsystem ein von Kenngrößen bestimmter Betriebsparameter, insbesondere die einzuspritzende Kraftstoffmasse (m) zugeführt wird, dadurch gekennzeichnet, daß als Ausgangsgröße für den Start einem Drehzahlregler (1) ein Initialisierungswert (I) zugeführt wird und ausgehend von dem Initialisierungswert (I) von dem Drehzahlregler (1) die Drehzahl (N) auf die Leerlaufdrehzahl (N-SOLL) hochgeregelt wird.

2. Verfahren nach Anspurch 1, dadurch gekennzeichnet, daß die Regelung durch den im Motorsteuergerät vorhandenen Drehzahlregler erfolgt.

3. Verfahren nach einem der Ansprüche 1 oder 2, dadurch gekennzeichnet, daß der Initialisierungswert in einer Kennlinie in Abhängigkeit der Kühlmitteltemperatur abgespeichert ist.

4. Verfahren nach einem der Ansprüche 1 bis 3, dadurch gekennzeichnet, daß der Initialisierungswert für den ersten Einspritzvorgang der Brennkraftmaschine gilt.

## Claims

1. Method for starting an internal combustion engine whereby certain operating parameters determined from characteristic variables, particularly the amount of fuel to be injected (m), are supplied to the fuel injection system, characterised in that as an output variable for starting, an initialisation value (I) is input to a speed governor (1) and based on the initialisation value (I) the speed (N) is increased to the idling speed (N_SOLL) by the speed governor (1).

2. Method in accordance with claim 1, characterised in that the control function is exercised by the speed governor which is present in the engine control unit.

3. Method in accordance with one of claims 1 or 2, characterised in that the initialisation value is stored in a curve relative to the coolant temperature.

4. Method in accordance with one of claims 1 to 3, characterised in that the initialisation value applies for the first fuel injection action of the internal combustion engine.

## Revendications

1. Procédé pour démarrer un moteur à combustion interne dans lequel on transmet au système d'injection un paramètre de fonctionnement qui est déterminé par des grandeurs caractéristiques, en particulier par la masse de carburant à injecter (m), caractérisé en ce qu'on transmet à un régulateur de vitesse de rotation (1), en tant que grandeur de départ pour le démarrage, une valeur d'initialisation (I) et que, sur la base de la valeur d'initialisation (I), le régulateur de vitesse de rotation (1) élève la vitesse de rotation (N) jusqu'à une vitesse de rotation de ralenti (N_SOLL) par son processus de régulation.

2. Procédé selon la revendication 1, caractérisé en ce que la régulation est exécutée par le régulateur de vitesse de rotation existant dans l'appareil de commande du moteur.

3. Procédé selon une des revendications 1 et 2, caractérisé en ce que la valeur d'initialisation est enregistrée dans une courbe caractéristique de variation en fonction de la température du fluide de refroidissement.

4. Procédé selon l'une des revendications 1 à 3, caractérisée en ce que la valeur d'initialisation vaut pour la première injection du moteur à combustion interne.
